# EUROPÄISCHE PATENTSCHRIFT

(11) **EP 4 541 996 B1**
(45) Veröffentlichungstag und Bekanntmachung des Hinweises auf die Patenterteilung: **03.06.2026**
(21) Anmeldenummer: 23204091.5
(22) Anmeldetag: 17.10.2023
(51) Int. Cl.: E06B 1/62, E04F 13/06

(54) **ANPUTZLEISTE**
PLASTERING STRIP
BAGUETTE DE CRÉPISSAGE

(43) Veröffentlichungstag der Anmeldung: 23.04.2025
(73) Patentinhaber: Braun, Magdalena, 8132 Egg (CH)
(72) Erfinder: Meyer, Oliver C., 8207 Schaffhausen (CH); Süss, Walter, 94513 Schönberg (DE)
(74) Vertreter: Schmitt-Nilson Schraud Waibel Wohlfrom Patentanwälte Partnerschaft mbB

(56) Entgegenhaltungen:
- EP-A2- 1 793 061
- DE-U1- 202009 010 042

## Beschreibung

Die vorliegende Erfindung betrifft eine Anputzleiste zur Anordnung an einem Gebäude-Übergang, einen Gebäude-Übergang mit einer solchen Anputzleiste, ein Verfahren zum Anbringen einer Anputzleiste an einem Gebäude-Übergang sowie ein Verfahren zum Herstellen einer Anputzleiste.

Anputzleisten sind in vielfachen Ausführungen bekannt. Besonders häufig werden Anputzleisten dort eingesetzt wo eine Putzschicht auf der Außenfläche einer Gebäudewand oder eine Laibungsfläche einer Fensteröffnung oder einer Türöffnung eines Gebäudes, z. B. auf einer auf der Außenfläche oder der Laibungsfläche angebrachten Wärmedämmung im Bereich eines Fensterrahmens oder eines Türrahmens endet.

Mittels einer Anputzleiste kann dafür gesorgt werden, dass die Putzschicht nicht unmittelbar an den Fensterrahmen oder Türrahmen heranreicht, sondern die entkoppelnd wirkende Anputzleiste dazwischen sitzt.

Aus der EP 1 793 061 B1 ist eine Putzabschlussleiste nach dem Oberbegriff von Anspruch 1 bekannt, bei der die Abdichtung gegenüber einem Fensterrahmen mittels eines Expansionsstreifens erfolgt.

Alternativ dazu kommen auch herkömmliche Klebe- oder Dichtstreifen zum Einsatz, um Anputzleisten an einem Fenster- oder Türrahmen zu befestigen und den Gebäudeübergang abzudichten.

Aus der DE 20 2009 010 042 U1 ist eine einteilige Abdicht- oder Anputzleiste zur Platzierung an einem Übergang zwischen einem Bauteil eines Gebäudes, insbesondere eines Fenster- oder Türrahmens, einer Fensterbank, einem Balken, einer Metallverbindung oder einer Lisene, und einer Wärmedämmung oder einer Putzschicht bekannt.

In der Praxis hat sich gezeigt, dass ein Bedarf daran besteht, die Anputzleiste komplett an der dafür vorgesehenen Einbausituation am Gebäude-Übergang zu befestigen, und die Verputzarbeiten durchzuführen, und den Expansionsstreifen erst danach in den Freigabezustand zu verbringen.

Es besteht auch ein Bedarf daran, Klebe- oder Dichtstreifen, einschließlich Expansionsstreifen, in der Einbausituation zuverlässig vor von außen eindringender Feuchtigkeit zu schützen.

Es ist daher eine Aufgabe der vorliegenden Erfindung, eine Anputzleiste anzugeben, die eine genaue und zuverlässige Positionierung und Befestigung in der Einbausituation erlaubt, die zuverlässig vor von außen eindringender Feuchtigkeit geschützt werden kann und mit der somit ein dauerhaft und zuverlässig abgedichteter Gebäude-Übergang bereitgestellt werden kann.

Des Weiteren soll ein dauerhaft und zuverlässig abgedichteter Gebäude-Übergang mit einer solchen Anputzleiste bereitgestellt werden.

Ferner sollen ein einfach und praktisch durchführbares Verfahren zum Anbringen einer Anputzleiste an einem Gebäude-Übergang sowie ein zuverlässig und kostengünstig durchführbares Verfahren zum Herstellen einer Anputzleiste angegeben werden.

Diese Aufgaben werden durch den Gegenstand der unabhängigen Patentansprüche gelöst. Vorteilhafte Weiterbildungen ergeben sich aus den abhängigen Patentansprüchen.

Eine erfindungsgemäße Anputzleiste zur Anordnung an einem Gebäude-Übergang zwischen einem ersten Gebäude-Bauteil, insbesondere einem Fenster- oder Türrahmen, einer Fensterbank, einer Lisene, einem Balken oder einem Sockel, und einem zweiten Gebäude-Bauteil, insbesondere einer Wärmedämmung und/oder einer Putzschicht auf einer Wärmedämmung oder auf einer Gebäudewand, umfasst die Merkmale des unabhängigen Patentanspruchs 1.

Durch eine erfindungsgemäße Anputzleiste wird der Gebäude-Übergang zuverlässig und dauerhaft abgedichtet und vor dem Eindringen von Feuchtigkeit geschützt. In der Einbausituation der Anputzleiste verdeckt die flexible Schutzlippe, von außen gesehen, den Expansionsstreifen.

Dabei erstreckt sich die flexible Schutzlippe, in der Einbausituation der Anputzleiste, von der Anputzleiste, an der sie mit ihrem rückwärtigen Ende ansetzt und mit der sie, zum Beispiel durch Extrusion, insbesondere Koextrusion, integral verbunden ist, bis zu dem ersten Gebäude-Bauteil, an dem sie mit ihrer Spitze anliegt.

Dadurch erfüllt die flexible Schutzlippe mehrere Funktionen, nämlich die Funktion einer Schutz- und Dichtlippe, indem sie den Gebäude-Übergang vor Regen, Schlagregen, eintretender Feuchtigkeit, Wind und Brand schützt und abdichtet, und indem sie die dahinterliegenden Bereiche des Gebäudeübergangs, der Anputzleiste und insbesondere den Expansionsstreifen gegen UV-Strahlung und somit vor schneller Alterung und Beschädigung schützt.

Zudem erfüllt die flexible Schutzlippe die Funktion des optischen Verdeckens des dahinter gelegenen Bereichs des Gebäudeübergangs und der Anputzleiste, insbesondere des optischen Verdeckens des dahinter gelegenen Expansionsstreifens.

Die flexible Schutzlippe ist insbesondere mit ihrem rückwärtigen Ende an der Rückseite der Anputzleiste positioniert und mit dieser insbesondere integral verbunden.

Die flexible Schutzlippe kann dabei an der Rückseite des Basisbereichs der Anputzleiste angeordnet sein.

Wenn die Anputzleiste über einen separaten Anputzbereich verfügt, der an dem Basisbereich anliegt, zum Beispiel wie bei einer Teleskopleiste, oder der mit dem Basisbereich verbunden ist, kann die flexible Schutzlippe an dem Anputzbereich, insbesondere an der Rückseite des Anputzbereichs angeordnet sein.

Erfindungsgemäß verfügt die Anputzleiste zusätzlich zu der flexible Schutzlippe über einen Expansionsstreifen, der für eine drückende Abdichtung gegenüber dem ersten Gebäude-Bauteil sorgt, und den Gebäude-Übergang ebenfalls zuverlässig abdichtet.

Gemäß einer der Erfindung zugrunde liegenden Erkenntnis war es bislang nicht möglich, bei Anputzleisten sowohl eine Schutzlippe als auch einen Expansionsstreifen zur Abdichtung vorzusehen, es aber gleichzeitig zu ermöglichen, den Expansionsstreifen erst nach Fertigstellung der Verputzarbeiten durch Entfernen eines Einsperrbereichs zu aktivieren.

Gemäß einem Grundgedanken der vorliegenden Erfindung kann die erfindungsgemäße Anputzleiste quasi im Auslieferungszustand an der gewünschten Position am Gebäude-Übergang befestigt werden, dann können die Einputzarbeiten erfolgen und abgeschlossen werden, und schließlich kann der Einsperrbereich, insbesondere der entfernbare Materialstreifen verarbeitungssicher und auf einfache Weise entfernt werden. Dadurch kann sich dann der Expansionsstreifen ausdehnen und an dem ersten Gebäude-Bauteil anlegen, und zudem kann sich die flexible Schutzlippe in ihre zweite Position, die Anliegeposition an dem ersten Gebäude-Bauteil bewegen.

Es wird also eine doppelte Abdichtung, sowohl durch den Expansionsstreifen als auch durch flexible Schutzlippe erreicht, bei gleichzeitiger Fähigkeit der Anputzleiste, im Auslieferungszustand montiert und eingeputzt zu werden und den Expansionsstreifen und die flexible Schutzlippe erst nach Abschluss der Ein- und Verputzarbeiten in die gewünschten Anliegepositionen zu verbringen.

Bei dem Expansionsstreifen kann es sich dabei um einen Expansionsstreifen mit verzögerter Ausdehnung handeln, der sich nach dem Entfernen des Einsperrbereichs, insbesondere des entfernbaren Materialstreifens, nach hinten ausdehnt und an das erste Gebäude-Bauteil anliegt.

Erfindungsgemäß erfüllt der Einsperrbereich, insbesondere der entfernbare Materialstreifen, nicht nur die Funktion, den Expansionsstreifen im Auslieferungszustand in seiner zusammengedrückten Position zu halten und nach Entfernen für die Expansion freizugeben, und es dem Expansionsstreifen zu ermöglichen, sich an das erste Gebäude-Bauteil anzulegen, sondern auch die Funktion, die flexible Schutzlippe im Auslieferungszustand der Anputzleiste in einer ersten Position zu halten und es, nach Entfernen des Einsperrbereichs, der flexiblen Schutzlippe zu ermöglichen, dass sie sich in eine zweite Position bewegt, in der sie an dem ersten Gebäude-Bauteil anliegt.

Gemäß einem weiteren Aspekt der vorliegenden Erfindung kann, durch das Vorhandensein der flexiblen Schutzlippe an einer Position innen von der Innenseite des Expansionsstreifens, ein Expansionsband von reduzierter Qualität zum Einsatz kommen, wodurch aber die technischen Anforderungen einer guten Qualität der Abdichtung des Gebäude-Übergangs dennoch erfüllt werden. Ein solcher Expansionsstreifen von geringerer Qualität kann zum Beispiel eine geringere Dichte aufweisen und nicht oder weniger imprägniert sein.

Gemäß einem weiteren Aspekt kann der Expansionsstreifen von hoher Qualität sein. Durch den zusätzlichen Schutz durch die flexible Schutzlippe werden somit besonders hohe Abdichtungsanforderungen, insbesondere im Bezug auf die Schlagregendichtigkeit erfüllt, insbesondere in Küstenregionen oder im Hochhausbau.

In jedem Fall führt der UV-Schutz durch die flexible Schutzlippe gegenüber dem Expansionsstreifen zu einer hohen Langlebigkeit und Beständigkeit der Anputzleiste und somit zu einem dauerhaft zuverlässig abgedichteten Gebäude-Übergang.

Der Anputzbereich der Anputzleiste kann an der Vorderseite des Basisbereichs angeordnet sein.

Der Anputzbereich kann insbesondere von der Innenseite eines Einputzschenkels und von der Oberseite des innen von dem Einputzschenkel gelegenen Bereichs der Anputzleiste gebildet sein.

Gemäß einer ersten Ausführungsform handelt es sich bei der ersten Position der flexiblen Schutzlippe um eine Halteposition und bei der zweiten Position der flexiblen Schutzlippe um eine Funktionsposition. Die zweite Position der flexiblen Schutzlippe unterscheidet sich dabei insbesondere von deren erster Position.

Gemäß einer weiteren Ausführungsform ist in der ersten Position der flexiblen Schutzlippe der Endbereich der flexiblen Schutzlippe zwischen dem Einsperrbereich und dem Expansionsstreifen angeordnet und erstreckt sich im Wesentlichen nach außen, und/oder im Wesentlichen parallel zur Haupterstreckungsrichtung des Expansionsstreifens oder einer Basiswand des Basisbereichs.

In der ersten Position der flexiblen Schutzlippe wird der Endbereich der flexiblen Schutzlippe durch den Einsperrbereich an den Expansionsstreifen, insbesondere in eine verrutschsichere Halteposition zwischen dem Einsperrbereich und dem Expansionsstreifen gedrückt, und liegt an dem Einsperrbereich sowie an dem Expansionsstreifen an.

Die flexible Schutzlippe kann sich dabei, in der ersten Position, von ihrem rückwärtigen Ende aus, mit dem die flexible Schutzlippe an dem Basisbereich ansetzt, mit ihrem Endbereich nach außen erstrecken.

Die flexible Schutzlippe kann sich dabei, nach dem Entfernen des Einsperrbereichs, unter Vollzug einer Richtungsumkehr, von der ersten in die zweite Position bewegen, in der sie sich, von ihrem rückwärtigen Ende aus gesehen, mit ihrem Endbereich nach hinten und innen erstreckt, zum Anliegen an dem ersten Gebäude-Bauteil.

Bei dieser Ausführungsform ist die flexible Schutzlippe in ihrer Halteposition besonders platzsparend untergebracht, was eine verhältnismäßig geringe Höhe der Anputzleiste im Auslieferungszustand ermöglicht.

Die flexible Schutzlippe kann durch das Entfernen des entfernbaren Materialstreifens quasi aufgestellt und auf zuverlässige Weise in ihre endgültige Funktionsposition verbracht werden.

Der Einsperrbereich kann dabei einen entsprechend zurückgesetzten Aufnahmebereich aufweisen, insbesondere zwischen einer ersten Stufe zwischen seinem vorderen Rastende und einer zweiten, weiteren Stufe, mit welcher der Einsperrbereich, z.B. über eine weiche Materialbrücke mit dem Grundkörper der Anputzleiste verbunden ist.

Des Weiteren kann die Spitze der flexiblen Schutzlippe dabei leicht mit dem entfernbaren Materialsstreifen, insbesondere im Bereich der ersten Stufe verbunden sein, sodass beim Entfernen des entfernbaren Materialstreifens die flexible Schutzlippe von ihrer ersten Halteposition in ihre zweite Funktionsposition bewegt wird, und dann die Verbindung zwischen flexibler Schutzlippe und entfernbarem Materialstreifen durchtrennt wird/reisst.

Diese Materialverbindung ist so einzustellen, dass sie dann reisst, wenn das Aufstellen bzw. die Richtungsumkehr der flexiblen Schutzlippe vollzogen ist.

Gemäß einer weiteren Ausführungsform ist in der ersten Position der flexiblen Schutzlippe der Endbereich der flexiblen Schutzlippe an einem Anliegeabschnitt oder an einem Aufnahmeabschnitt des Einsperrbereichs angeordnet und erstreckt sich im Wesentlichen nach innen, und/oder im Wesentlichen parallel zur Haupterstreckungsrichtung des Expansionsstreifens oder einer Basiswand des Basisbereichs.

Der Anliegeabschnitt oder der Aufnahmeabschnitt des Einsperrbereichs kann dabei, im Auslieferungszustand der Anputzleiste, bei welcher der Einsperrbereich an der Anputzleiste festgelegt ist, an einer Breitenposition angeordnet sein, die zwischen der Innenseite des Expansionsstreifens und einer Verbindungsbrücke zu einer streifenförmigen Schutzlippe liegt.

Die flexible Schutzlippe kann sich, in der ersten Position, von ihrem rückwärtigen Ende aus, mit dem die flexible Schutzlippe an dem Basisbereich ansetzt, mit ihrem Endbereich nach hinten und nach innen erstrecken. Der Endbereich kann dabei durch den Anliegeabschnitt oder den Aufnahmeabschnitt des Einsperrbereichs zusammengedrückt sein/werden.

Gemäß einer weiteren Ausführungsform bewegt sich die flexible Schutzlippe, nach dem Entfernen des Einsperrbereichs, unter Ausdehnung des Endbereichs nach hinten, ohne Vollzug einer Richtungsumkehr, von der ersten in die zweite Position, zum Anliegen an dem ersten Gebäude-Bauteil.

In der ersten Halteposition ist die flexible Schutzlippe somit in einem Anliegeabschnitt oder Aufnahmeabschnitt des Einsperrbereichs, insbesondere des entfernbaren Materialstreifens angeordnet, der sich insbesondere zwischen einer ersten Stufe des entfernbaren Materialstreifens erstreckt, die an dem inneren Ende des Expansionsstreifens angeordnet ist, und einer zweiten Stufe, an dem der entfernbare Materialstreifen, insbesondere über eine weiche Materialbrücke, mit dem inneren Ende des Anputzbereichs der Anputzleiste verbunden ist.

In dem Aufnahmebereich dieses flexiblen Materialstreifens ist die flexible Schutzlippe somit in ihrer Halteposition sicher aufgenommen, wird aber durch ihn quasi von unten nach oben bzw. von hinten nach vorne zusammengedrückt.

Beim Entfernen des Einsperrbereichs dehnt sich nun die flexible Schutzlippe, insbesondere ihr zuvor zusammengedrückter Endbereich nach hinten aus, und die flexible Schutzlippe nimmt ihre zweite Position, die Halteposition ein, in der sie sich an das erste Gebäude-Bauteil anliegt. Hierbei erfolgt keine Richtungsumkehr der flexiblen Schutzlippe.

Die flexible Schutzlippe, insbesondere ihre Spitze, kann dabei insbesondere unverbunden mit dem Einsperrbereich, insbesondere dem entfernbaren Materialsstreifen sein.

Gemäß einer weiteren Ausführungsform ist in der ersten Position der flexiblen Schutzlippe der Endbereich der flexiblen Schutzlippe in einem Aufnahmebereich des Einsperrbereichs angeordnet und erstreckt sich im Wesentlichen nach außen, und/oder im Wesentlichen parallel zur Haupterstreckungsrichtung des Expansionsstreifens oder einer Basiswand des Basisbereichs erstreckt.

Der Aufnahmebereich des Einsperrbereichs kann als Tasche ausgebildet sein, mit einer Erstreckungsrichtung nach außen und/oder im Wesentlichen parallel zur Haupterstreckungsrichtung des Expansionsstreifens oder einer Basiswand des Basisbereichs, mit einer Einführöffnung, die im Auslieferungszustand der Anputzleiste, bei welcher der Einsperrbereich an der Anputzleiste festgelegt ist, an einer Breitenposition angeordnet ist, die in etwa der Position der Innenseite des Expansionsstreifens entspricht.

Gemäß einer weiteren Ausführungsform bewegt sich die flexible Schutzlippe, nach dem Entfernen des Einsperrbereichs, unter Vollzug einer Richtungsumkehr, von der ersten in die zweite Position, in der sie sich, von ihrem rückwärtigen Ende aus gesehen, mit ihrem Endbereich nach hinten und innen erstreckt, zum Anliegen an dem ersten Gebäude-Bauteil.

Der Endbereich der flexible Schutzlippe kann beim Entfernen des Einsperrbereichs in Richtung nach innen zunächst aus dem Aufnahmebereich des Einsperrbereichs herausgleiten, unter Vollzug einer Richtungsumkehr von nach außen zu nach innen, und kann sich danach unter Ausdehnung des Endbereichs nach hinten, in die zweite Position bewegen.

In ihrer Halteposition ist die flexible Schutzlippe dabei zuverlässig in dem Aufnahmebereich des Einsperrbereichs aufgenommen und ist nicht in Kontakt mit dem Expansionsstreifen.

Hierbei handelt es sich um eine sehr vorteilhafte Ausführungsform, bei welcher beim Entfernen des Einsperrbereichs, insbesondere des entfernbaren Materialstreifens sowohl der Expansionsstreifen für die Expansion freigegeben wird, als auch die flexible Schutzlippe zuverlässig von ihrer ersten Halteposition in ihre zweite Funktionsposition verbracht wird bzw. sich in diese bewegt.

Auch hierbei kann das Führen der flexiblen Schutzlippe von ihrer ersten Halteposition in ihre zweite Funktionsposition dadurch unterstützt werden, indem die flexible Schutzlippe an einem Bereich ihrer Spitze leicht mit dem Einsperrbereich/dem entfernbaren Materialsstreifen verbunden ist.

Diese Materialverbindung ist so einzustellen, dass sie dann reisst, wenn das Aufstellen bzw. die Richtungsumkehr der flexiblen Schutzlippe vollzogen ist.

Gemäß einer weiteren Ausführungsform ist die flexible Schutzlippe, im Auslieferungszustand der Anputzleiste, mit ihrer Spitze mit dem Einsperrbereich trennbar verbunden, insbesondere leicht angebunden.

Die flexible Schutzlippe kann sich dabei beim Entfernen des Einsperrbereichs zunächst in die zweite Position bewegen. Danach wird diese trennbare Verbindung, insbesondere leichte Anbindung der flexiblen Schutzlippe zu dem Einsperrbereich aufgetrennt.

Eine solche trennbare Verbindung, insbesondere leichte Anbindung der flexiblen Schutzlippe mit ihrer Spitze gegenüber dem Einsperrbereich stellt, insbesondere bei den Ausführungsformen, bei denen eine Richtungsumkehr der flexiblen Schutzlippe zwischen ihrer ersten Halteposition und ihrer zweiten Funktionsposition erforderlich ist, eine zuverlässige Führung der flexiblen Schutzlippe in die zweite Funktionsposition sicher.

Die trennbare Verbindung ist dabei insbesondere so einzustellen, dass sie reisst, wenn die zweite Funktionsposition erreicht ist, und der entfernbare Materialstreifen, weiter entfernt wird.

Gemäß einer weiteren Ausführungsform setzt die flexible Schutzlippe mit ihrem rückwärtigen Ende an einem Abschnitt des Basisbereichs an, an einer Ansetzposition zwischen der Innenseite des Expansionsstreifens und dem inneren Ende des Basisbereichs, insbesondere an einer dazwischen ausgebildeten Stufe.

An einer solchen Ansetzposition ist die flexible Schutzlippe besonders gut positioniert und kann ihre Aufgaben sehr gut erfüllen.

Die flexible Schutzlippe ist dabei insbesondere so ausgebildet, dass durch diese, nach Entfernen des Einsperrbereichs, eine Fuge bis zum ersten Gebäude-Bauteil abgedeckt wird.

Gemäß einer weiteren Ausführungsform weist die Anputzleiste an der Außenseite des Expansionsstreifens eine Außenwand auf, die einen Aufnahmeraum für den Expansionsstreifen außenseitig begrenzt.

Der entfernbare Materialstreifen kann dabei insbesondere, in dem Auslieferungszustand der Anputzleiste, mit einem Rastvorsprung, der insbesondere an der Innenseite der Außenwand vorgesehen ist, verrastet sein.

Gemäß einer weiteren Ausführungsform liegt der entfernbare Materialstreifen an der Unterseite des Basisbereichs, insbesondere an dem inneren Ende der Unterseite des Basisbereichs, an, oder ist damit verbunden oder daran verrastet.

Gemäß einer weiteren Ausführungsform ist der entfernbare Materialstreifen über eine Abbrech-Materialbrücke oder über eine Verbindungsbrücke mit der Unterseite des Basisbereichs, insbesondere dem inneren Ende der Unterseite des Basisbereichs verbunden.

Dies sind besonders zuverlässige Ausgestaltungen, bei denen im Auslieferungszustand der Anputzleiste und beim Einbau derselben der Expansionsstreifen und die flexible Schutzlippe zuverlässig in Position gehalten werden.

Die flexible Schutzlippe hat in der zweiten Funktionsposition, insbesondere eine leichte Krümmung, von vorne nach hinten gesehen, also in Richtung zu dem ersten Gebäude-Bauteil gesehen, nach innen.

Gemäß einer weiteren Ausführungsform weist die Anputzleiste im Auslieferungszustand eine streifenförmige Schutzlasche auf, zur Befestigung einer Abdeckfolie an der Vorderseite davon, die insbesondere über eine Abbrech-Materialbrücke oder über eine Verbindungsbrücke mit der Unterseite des Basisbereichs, insbesondere dem inneren Ende der Unterseite des Basisbereichs verbunden ist, und/oder die insbesondere einen hinteren Abstandssteg aufweist.

Gemäß einer weiteren Ausführungsform ist die Abbrech-Materialbrücke oder Verbindungsbrücke als doppelte Abbrech-Materialbrücke oder Verbindungsbrücke ausgebildet, welche die Anputzleiste und den entfernbaren Materialstreifen mit der streifenförmigen Schutzlasche verbindet.

Eine doppelte Abbrech-Materialbrücke oder doppelte Verbindungsbrücke erlaubt es, die streifenförmige Schutzlasche und den entfernbaren Materialstreifen unabhängig voneinander von der Anputzleiste zu lösen.

Beispielsweise kann nach Abschluss der Verputzarbeiten die streifenförmige Schutzlasche mitsamt darauf aufgebrachter Schutzfolie in einem ersten Schritt entfernt und entsorgt werden. Anschließend kann der entfernbare Materialstreifen nach innen herausgezogen werden, und dadurch können der Expansionsstreifen für die Expansion freigegeben und die flexible Schutzlippe in ihre zweite Funktionsposition verbracht werden.

Alternativ dazu ist es auch möglich, die streifenförmige Schutzlasche und den entfernbaren Materialstreifen in einem Schritt von der restlichen Anputzleiste zu entfernen.

Gemäß einer weiteren Ausführungsform hat der entfernbare Materialstreifen einen gestuften Verlauf. Eine erste Stufe kann dabei an dem inneren Ende des Expansionsstreifens angeordnet sein.

Der entfernbare Materialstreifen kann einen über den Basisbereich nach innen herausstehenden Greifabschnitt aufweisen, mittels dessen der entfernbare Materialstreifen von dem restlichen Grundkörper der Anputzleiste entfernt werden kann. Der Greifabschnitt kann dabei im Auslieferungszustand, von vorne gesehen, von der streifenförmigen Schutzlasche verdeckt sein.

Durch den gestuften Verlauf des entfernbaren Materialstreifens kann eine zuverlässige Verrastung desselben gegenüber dem Grundkörper der Anputzleiste und eine zuverlässige Aufnahme der flexiblen Schutzlippe in ihrer Halteposition gewährleistet werden.

Durch den Greifabschnitt kann der entfernbare Materialstreifen zuverlässig gegriffen und von dem Grundkörper der Anputzleiste entfernt werden.

Die Erfindung betrifft auch einen Gebäude-Übergang mit den Merkmalen von Anspruch 13.

Ein solcher Gebäude-Übergang ist sowohl durch die flexible Schutzlippe, als auch durch den Expansionsstreifen zuverlässig und dauerhaft abgedichtet. Die flexible Schutzlippe schützt den Expansionsstreifen von außen und verdeckt die Sicht auf ihn. Ein solcher Gebäude-Übergang verwirklicht die oben mit Bezug auf die Anputzleiste angegebenen Vorteile und Ausführungsformen, die zur Vermeidung von Wiederholungen nicht noch einmal angegeben werden.

Die Erfindung betrifft auch ein Verfahren zum Anbringen einer Anputzleiste an einem Gebäude-Übergang mit allen Merkmalen und Verfahrensschritten von Anspruch 14.

Durch ein solches erfindungsgemäßes Verfahren ist es möglich, eine Anputzleiste der hier beschriebenen Art in ihrem Auslieferungszustand an dem Gebäude-Übergang anzubringen, ohne vorher einen Einsperrbereich lösen zu müssen, und sämtliche Verputzarbeiten durchzuführen und abzuschließen, und schließlich den Einsperrbereich zu entfernen und dadurch eine doppelte Abdichtung sowohl durch den Expansionsstreifen als auch durch die flexible Schutzlippe zu erreichen.

Das Verfahren ist somit einfach durchführbar und bringt als Ergebnis einen besonders zuverlässig und dauerhaft abgedichteten Gebäude-Übergang.

Für dieses Verfahren gelten die oben mit Bezug auf die Anputzleiste und den Gebäude-Übergang beschriebenen Vorteile und Ausführungsformen. Diese werden an dieser Stelle zur Vermeidung von Wiederholungen nicht noch einmal aufgeführt.

Die Anmelderin behält sich das Recht vor, den Verfahrensanspruch 14 durch Aufnahme von Verfahrensschritten, die den oben genannten funktionellen Merkmalen der Anputzleiste entsprechen, sowie durch strukturelle Merkmale der Anputzleiste, wie oben beschrieben, zu ergänzen. Diese sind in verfahrensmäßiger Hinsicht ausdrücklich als mit offenbart anzusehen.

Die vorliegende Erfindung betrifft auch ein Verfahren zum Herstellen einer Anputzleiste mit den Merkmalen von Anspruch 15.

Mit einem solchen Verfahren kann eine Anputzleiste der hier beschriebenen Art zuverlässig und kostengünstig hergestellt werden.

Für die Vorteile und Ausführungsformen der so hergestellten Anputzleiste wird auf die oben mit Bezug auf die Anputzleiste angegebenen Vorteile und Ausführungsformen Bezug genommen. Diese werden zur Vermeidung von Wiederholungen nicht noch einmal erläutert.

Die Anmelderin behält sich das Recht vor, den Herstellungs-Verfahrens-Anspruch 15 durch Aufnahme von Verfahrensschritten, die den oben genannten funktionellen Merkmalen der Anputzleiste entsprechen, sowie durch strukturelle Merkmale der Anputzleiste, wie oben beschrieben, zu ergänzen. Diese sind in verfahrensmäßiger Hinsicht ausdrücklich als mit offenbart anzusehen.

Die Erfindung ist nachfolgend anhand von Ausführungsbeispielen mit Bezug auf die beiliegenden Figuren näher erläutert.
Figur 1 zeigt eine Seitenansicht einer Anputzleiste im Auslieferungszustand, gemäß einem ersten Ausführungsbeispiel der vorliegenden Erfindung;
Figur 2 zeigt eine Seitenansicht einer Anputzleiste im Auslieferungszustand, gemäß einem zweiten Ausführungsbeispiel der vorliegenden Erfindung;
Figur 3 zeigt in ihrer Teilfigur 3(a) eine Seitenansicht einer Anputzleiste im Auslieferungszustand, gemäß einem dritten Ausführungsbeispiel der vorliegenden Erfindung, in ihrer Teilfigur 3(b) eine Seitenansicht der Anputzleiste, nach dem Verputzen und beim Entfernen des entfernbaren Materialstreifens, und in ihrer Teilfigur 3(c) eine Seitenansicht der Anputzleiste, im fertig eingebauten Zustand, nach Entfernen des entfernbaren Materialstreifens, mit angelegter flexibler Schutzlippe und expandiertem Expansionsstreifen;
Figur 4 zeigt eine Seitenansicht der Anputzleiste aus Figur 3(a), nach dem Herstellungsverfahrens-Schritt des Extrudierens und vor dem Einbringen des Expansionsstreifens in den Aufnahmeraum der Anputzleiste, gemäß einem weiteren Ausführungsbeispiel.

Figur 1 zeigt eine Seitenansicht einer Anputzleiste 2 gemäß einem ersten Ausführungsbeispiel der vorliegenden Erfindung im Auslieferungszustand.

Die Anputzleiste 2 ist zur Anordnung an einem Gebäude-Übergang zwischen einem ersten Gebäude-Bauteil, der als Fenster- oder Türrahmen, als Fensterbank, als Lisene, als Balken, als Sockel, als Rollladen-Führungsschiene, oder Lamellen-Führungsschiene ausgebildet sein kann, und einem zweiten Gebäude-Bauteil, der als Wärmedämmung und/oder als Putzschicht auf einer Gebäudewand ausgebildet sein kann, bestimmt.

Eine typische Einbausituation der Anputzleiste 2 ist in der Figur 3(c) dargestellt

In den Figuren 1 bis 4 werden die Begriffe vorne und hinten als in der Zeichnungsebene oben- und untenliegend verstanden. Die Begriffe innen/links und außen/rechts werden als in der Zeichnungsebene links- und rechtsliegend verstanden.

Die Anputzleiste 2 besitzt einen Basisbereich 4 mit einem daran befestigten Expansionsstreifen 20, einen Fixierschenkel 8, einen Einputzschenkel 10 mit einem daran befestigten Armierungsgewebe-Abschnitt 12, einen Anputzbereich 16, eine streifenförmige Schutzlasche 28 und einen Einsperrbereich mit einem entfernbaren Materialstreifen 38.

Der Basisbereich 4 umfasst eine Basiswand 6, die sich von links nach rechts erstreckt und eine rechte Außenwand 34, in der eine Stufe ausgebildet ist und an deren unteren Ende ein nach links, also nach innen gerichteter Rastvorsprung 26 für den entfernbaren Materialstreifen 38 angeordnet ist. An dem unteren Ende der rechten Außenseite der Außenwand 34 setzt über eine Materialbrücke verringerter Materialstärke 18/über eine Rille 18 ein schwenkbarer und/oder entfernbarer Fixierschenkel 8 an, der integral mit der Außenwand 34 verbunden ist.

Ungefähr an einer Breitenposition auf einem Drittel bis der Hälfte der gesamten Breite der Basiswand 6 ist ein Einputzschenkel 10 vorgesehen, der in einem rechten Winkel von der Basiswand 6 weg nach vorne ragt. Die innere Seite des Einputzschenkels 10 sowie die Oberseite des innen von dem Einputzschenkel 10 gelegenen Abschnitts der Basiswand 6 bilden den Anputzbereich 16. Dort ist eine Rinnenprofilierung der Oberfläche vorgesehen, welche die Oberfläche, an welcher eine aufzubringende Putzschicht anliegt, vergrößert wird und mit der demzufolge die Anhaftung des Putzes verbessert wird.

Ein Armierungsgewebe-Abschnitt 12, der als netzartiges Glasseiden-Gewebe ausgebildet sein kann, ist an dem Einputzschenkel 10 befestigt. Im vorliegenden, nicht einschränkenden Ausführungsbeispiel ist der Armierungsgewebe-Abschnitt 12 mittels einer Ultraschall-Verschweißung an der Innenseite des Einputzschenkels 10 befestigt.

Ein Stück weit innen von dem Einputzschenkel 10 ist ein Steckverbindervorsprung 24 angeordnet, der von der Basiswand 6 nach vorne ragt. Zwischen dem Steckverbindervorsprung 24 und dem Einputzschenkel 10, insbesondere dessen Übergangsbereich, wird ein Aufnahmeraum für einen Steckverbinder gebildet. Durch einen solchen Steckverbinder können Anputzleisten 2 zuverlässig nebeneinander positioniert werden.

An der Rückseite der Basiswand 6 ist ein Expansionsstreifen 20 mit verzögerter Ausdehnung vorgesehen und insbesondere an der Unterseite der Basiswand 6 befestigt, z. B. verklebt.

Im vorliegenden, nicht einschränkenden Ausführungsbeispiel ist der Expansionsstreifen 20 in einem rinnenartigen Aufnahmebereich aufgenommen, der links von dem gestuften inneren Ende der Anputzleiste 2 und rechts von der Außenwand 34 begrenzt wird, die an dem äußeren rechten Ende der Basiswand 6 ansetzt und sich rechtwinklig davon nach hinten erstreckt.

Die Oberseite des rechts von dem Einputzschenkel 10 gelegenen Abschnitts der Basiswand 6 und die rechte Außenseite des Einputzschenkels 10 bilden einen Aufnahmebereich für eine Wärmedämmung oder für eine Grundputzschicht.

Der Fixierschenkel 8 ist im vorliegenden, nicht beschränkenden Ausführungsbeispiel mittels eines sogenannten Filmscharniers, d. h. mittels einer Verbindungsbrücke aus dem gleichen Material wie der Basisbereich 4 und der Fixierschenkel 8, jedoch von reduzierter Materialstärke, mit dem unteren Ende der Außenwand 34 des Basisbereichs 4 verbunden.

Dies erlaubt ein brechungsfreies Verschwenken des Fixierschenkels 8 zwischen einer ganz nach oben gerichteten Endposition und einer ganz nach unten gerichteten Endposition.

Mittels des an der Unterseite des Fixierschenkels 8 vorgesehenen Klebestreifens 22 kann der Fixierschenkel 8 und somit die gesamte Anputzleiste 2 an dem ersten Gebäude-Bauteil, insbesondere an der Vorderseite, wie in der Figur 3 gezeigt, oder an deren Außenseite (nicht gezeigt) oder an der Wärmedämmung (nicht gezeigt) befestigt werden.

Der Expansionsstreifen 20 wird durch den Einsperrbereich in seinem Einsperrzustand gehalten. Im vorliegenden, nicht einschränkenden Ausführungsbeispiel umfasst dieser Einsperrbereich einen entfernbaren Materialstreifen 38, der mit seinem rechten äußeren Rastende 40 oberhalb des Rastvorsprungs 26 verrastet ist.

Der entfernbare Materialstreifen 38 weist in dem Ausführungsbeispiel der Figur 1 eine gestufte Struktur auf. Der entfernbare Materialstreifen 38 umfasst, von rechts nach links gesehen, ein parallel zu der Basiswand 6 verlaufendes Rastende 40, mittels dessen der entfernbare Materialstreifen 38 an dem Rastvorsprung 26 verrastet ist, eine erste Stufe 42, die, im Auslieferungszustand der Anputzleiste 2, auf einer Breitenposition auf etwa einem Drittel der Breite des Expansionsstreifens 20 angeordnet ist, einen ebenfalls parallel zur Basiswand 6 verlaufenden, aber gegenüber dem Rastende 40 nach hinten zurückversetzten Aufnahmeabschnitt 44, für die flexible Schutzlippe 36, der/die später noch weiter erläutert wird, eine zweite Stufe 46, an der eine weiche Materialbrücke 30 zu der Putzabzugskante des Grundkörpers der Anputzleiste 2 und zu der streifenförmigen Schutzlasche 28 ansetzt, und einen, ebenfalls in etwa parallel zu der Basiswand 6 verlaufenden, aber weiter nach hinten zurückversetzten Greifabschnitt 48, der an seinem linken inneren Ende mit einer Aufrauhung zur besseren Greifbarkeit versehen ist.

Die streifenförmige Schutzlasche 28 erstreckt sich von dem linken, inneren Ende der Basiswand 6 nach innen und ist mit dem Ende der Putzabzugskante über eine Materialbrücke 30 verbunden, die entweder als weiche Materialbrücke oder als Abbrech-Materialbrücke ausgebildet sein kann.

An der Rückseite ihres inneren Endes verfügt die streifenförmige Schutzlasche 28 über einen Abstandsteg 32, der beim Einbau der Anputzleiste 2 an einem Gebäude-Übergang zunächst an der Vorderseite des ersten Gebäude-Bauteils anliegt. An der Vorderseite der streifenförmigen Schutzlasche kann ein Klebestreifen angeordnet sein, an dem eine Schutzfolie befestigt werden kann, welche das erste Gebäude-Bauteil überspannt und somit vor Beschädigungen und vor Verschmutzungen während des Einbau- und Verputzvorgangs schützt.

Im vorliegenden Ausführungsbeispiel ist der Greifabschnitt 40 des Einsperrbereichs 34 von vorne gesehen von der streifenförmigen Schutzlasche 28 verdeckt.

An dieser Stelle sei erwähnt, dass zwischen streifenförmiger Schutzlasche 28 und Basiswand 6 sowie zwischen der zweiten Stufe 36 des entfernbaren Materialstreifens 38 auch voneinander separate Materialbrücken vorgesehen sein können.

Es ist auch möglich, nur eine Materialbrücke zwischen streifenförmiger Schutzlasche 28 und Anputzleiste 2 bzw. deren Anputzbereich 16 vorzusehen, und den entfernbaren Materialstreifen 38 nicht durch eine Materialbrücke mit dem Rest der Anputzleiste zu verbinden, sondern eine zweite Rastverbindung zwischen entfernbarem Materialstreifens 38 und Basiswand 6 vorzusehen oder den entfernbaren Materialstreifens 38 auch nur an einer beliebigen Stelle der restlichen Anputzleiste anliegen zu lassen oder anzukleben.

Schließlich können anstelle des getrennten Vorsehens von streifenförmiger Schutzlasche 28 und entfernbarem Materialstreifen 38 beide Teile auch in einem vorgesehen werden. Dies kann man sich besonders gut vorstellen, wenn man sich in Figur 1 den Greifabschnitt 48 wegdenkt und die Materialbrücke als Verbindung von der streifenförmigen Schutzlasche 28 zu der Basiswand 6 und zu dem entfernbaren Materialstreifen 38 vorstellt.

In dem in Figur 1 gezeigten Auslieferungszustand der Anputzleiste 2 ist der entfernbare Materialstreifen 38 mit seinem äußeren Rastende 40 gegenüber dem Rastvorsprung 26 verrastet, und zudem ist die weiche Materialbrücke 30 zwischen der zweiten Stufe 46 und der äußeren Abzugskante des Grundkörpers der Anputzleiste 2 intakt.

Somit ist der entfernbare Materialstreifen 38 fest mit der Anputzleiste 2 verbunden. Dadurch wird der Expansionsstreifen 20 in dem zusammengedrückten Zustand gehalten, und zudem wird auch die flexible Schutzlippe 36 in dem Aufnahmeraum gehalten, der zwischen dem Aufnahmeabschnitt 44 des entfernbaren Materialstreifens 38 und der Unterseite des Expansionsstreifens 20 innen von der ersten Stufe 42 des entfernbaren Materialstreifens 38 gebildet wird.

Die flexible Schutzlippe 36 befindet sich dabei in ihrer Halteposition. Dabei erstreckt sie sich von ihrem oberen Ende, mit dem sie an einer Stufe zwischen der Basiswand 6 und dem inneren Putzabzugskantenende der Anputzleiste 2 ansetzt, nach unten und nach außen, also nach rechts. Ihr unterer, nahe ihrer Spitze gelegener Endbereich verläuft somit parallel zu der Basiswand 6, und ihre Spitze liegt an der Stufe 42 des entfernbaren Materialstreifens 38 an oder ist hierzu geringfügig beabstandet.

Die flexible Schutzlippe 36 ist dabei insbesondere aus einem gegenüber dem harten Kunststoffmaterial des Grundkörpers der Anputzleiste 2 weicherem Kunststoffmaterial gefertigt, insbesondere im Wege der Ko- oder Triextrusion.

Die Anputzleiste 2 wird nun wie folgt an einem Gebäude-Übergang zwischen einem ersten Gebäude-Bauteil und einem zweiten Gebäude-Bauteil, insbesondere einer Wärmedämmung und/oder einer Putzschicht auf einer Wärmedämmung oder auf einer Gebäudewand angebracht und befestigt.

Der Einfachheit halber wird nachfolgend bei dem ersten Gebäude-Bauteil von einem Fensterrahmen bei dem zweiten Gebäude-Bauteil von einer Wärmedämmung gesprochen.

Zunächst wird die Anputzleiste 2 mittels des Klebestreifens 22 auf der Außenseite des Fensterrahmens (54, in Fig. 3) befestigt, insbesondere aufgeklebt. Die Anputzleiste 2 wird dabei in dem in Figur 1 gezeigten Auslieferungszustand entweder in einen Spalt zwischen Wärmedämmung und Fensterrahmen eingeschoben, oder die Anputzleiste 2 wird zuerst an dem Fensterrahmen befestigt und danach wird die Wärmedämmung eingesetzt.

In beiden Fällen liegt die Wärmedämmung an der Außenseite des Einputzschenkels 10 und an der Oberseite der Basiswand 6 außerhalb des Einputzschenkels 10 an. An der streifenförmigen Schutzlasche 28 wird eine Folie befestigt und über das Fenster gespannt. Anschließend erfolgt das Aufbringen einer oder mehrerer Putzschichten, unter Durchdringung des Armierungsgewebes 12, wie dies dem Fachmann bekannt ist.

Anschließend erfolgt, entweder gemeinsam oder nacheinander das Entfernen der streifenförmigen Schutzlasche 28 und des entfernbaren Materialstreifens 38 unter Durchtrennen der weichen Materialbrücke 30. Beim Entfernen des entfernbaren Materialstreifens 38 wird dieser in Figur 1 in der Zeichnungsebene nach links, also nach innen herausgezogen, was durch eine Schwenkbewegung unterstützt werden kann. Dadurch wird der Expansionsstreifen 20 in den für die Expansion freigegebenen Zustand versetzt, sodass er sich nach hinten, in Figur 1 in der Zeichnungsebene nach unten ausdehnen und sich an die Außenfläche des Fensterrahmens anlegen kann.

Des Weiteren wird die flexible Schutzlippe 36 von ihrer in Figur 1 gezeigten Halteposition in ihre Funktionsposition bewegt, in der sie sich von ihrem oberen Ansetzende an der Stufe zwischen der Basiswand 6 und der inneren Putzabzugskante nach hinten und innen erstreckt und sich somit ebenfalls an den Fensterrahmen anlegt.

Diese Funktionsposition der flexiblen Schutzlippe 36 ist in Figur 3 (c) dargestellt.

Das Verbringen der flexiblen Schutzlippe 36 von ihrer Halteposition in Figur 1 zu ihrer Funktionsposition in Figur 3(c) kann dadurch unterstützt werden, indem die flexible Schutzlippe 36 mit ihrer Spitze zum Beispiel an einem Bereich der ersten Stufe 42 des entfernbaren Materialstreifens 38 trennbar verbunden, insbesondere leicht angebunden ist, zum Beispiel durch einen ko- oder tri-extrudierten Soll-Reiss-Stellenbereich.

Beim Herausziehen des entfernbaren Materialstreifens 38 in Figur 1 nach links wird dabei die flexible Schutzlippe 36 zunächst aufgestellt und in ihre Funktionsposition gebracht, in der sie sich nach hinten und nach innen erstreckt, unter Vollzug einer Richtungsumkehr. Beim weiteren Herausziehen des entfernbaren Materialstreifens 38 nach innen, reisst diese trennbare Verbindung/leichte Anbindung der flexiblen Schutzlippe 36 zu dem entfernbaren Materialstreifen 38, und die flexible Schutzlippe 36 legt sich zuverlässig an die Außenfläche des Fensterrahmens an.

Die in Figur 2 dargestellte Anputzleiste 2 entspricht hinsichtlich ihres Aufbaus und ihrer Bestandteile und Merkmale weitestgehend der Anputzleiste 2 aus Figur 1.

Gleiche Elemente sind daher mit gleichen Bezugszeichen gekennzeichnet und werden nachfolgend nicht noch einmal erläutert.

Die Anputzleiste 2 aus Figur 2 unterscheidet sich von der Anputzleiste 2 aus Figur 1 hinsichtlich der Anordnung der ersten Stufe 42, hinsichtlich der Ausbildung des Aufnahmebereichs 44 des entfernbaren Materialstreifens 38 sowie hinsichtlich der Halteposition der flexiblen Schutzlippe 36.

Der entfernbare Materialstreifen 38 umfasst wiederum ein äußeres Rastende 40, das, im Auslieferungszustand der Anputzleiste 2, parallel zu der Basiswand 6 verläuft und dessen äußeres Ende gegenüber dem Rastvorsprung 26 verrastet ist, eine erste Stufe 42, die auf Höhe des inneren Endes des Expansionsstreifens 20 angeordnet ist, einen zurückgesetzten Aufnahmeabschnitt 44, der sich zwischen der ersten Stufe 42 und der zweiten Stufe 46 erstreckt, an welcher der entfernbare Materialstreifen 38 mittels einer Materialbrücke 30 mit dem PutzabzugskantenEnde des Grundkörpers der Anputzleiste 2 und mit der entfernbaren Schutzlasche 28 verbunden ist, und den inneren Greifabschnitt 48, der dem Greifabschnitt 48 aus Figur 1 entspricht.

Der Aufnahmeabschnitt 44 ist somit weiter innen und weiter nach unten zurückversetzt ausgebildet als bei der Anputzleiste 2 aus Figur 1.

Dementsprechend ist die flexible Schutzlippe 36 in ihrer Halteposition innerhalb des Aufnahmebereichs angeordnet und aufgenommen, der nach rechts von der ersten Stufe 42, nach links von der zweiten Stufe 46 und nach unten von dem Aufnahmeabschnitt 44 des entfernbaren Materialstreifens 38 und nach oben hin von dem gestuften Übergang der Anputzleiste 2 zwischen der Basiswand 6 und dem inneren Putzabzugskantenende gebildet wird.

In der Halteposition der flexiblen Schutzlippe 36, die in Figur 2 dargestellt ist, erstreckt sich diese von ihrem rückwärtigen Ende aus, mit dem diese an dem gestuften Übergang der Anputzleiste 2 zwischen der Basiswand 6 und dem inneren Putzabzugskantenende ansetzt, mit ihrer Spitze nach unten und nach innen. Der Endbereich der flexiblen Schutzlippe 36 mit der Spitze wird somit durch den Aufnahmeabschnitt 44 des entfernbaren Materialstreifens 38 nach oben zusammengedrückt.

Der Einbau/die Montage der Anputzleiste 2 entspricht dem oben Beschriebenen, was zur Vermeidung von Wiederholungen nicht noch einmal erläutert wird.

Beim Entfernen des entfernbaren Materialstreifens 38 wird dieser wiederum, unter Durchtrennen der Materialbrücke 30, in der Zeichnungsebene nach links, also nach innen herausbewegt, und der Expansionsstreifen 20 wird für die Expansion freigegeben, sodass er sich mit seiner Unterseite an der Außenfläche des Fensterrahmens anlegt.

Die flexible Schutzlippe 36 dehnt sich ebenfalls mit ihrem Endbereich und insbesondere mit ihrer Spitze nach unten aus, ohne Vollzug einer Richtungsumkehr, und wird in ihre zweite Funktionsposition verbracht, in der sie mit ihrer Spitze an der Außenfläche des Fensterrahmens anlegt.

Diese Funktionsposition der flexiblen Schutzlippe 30 ist in Figur 3(c) gezeigt.

Die in Figur 3(a) gezeigte Anputzleiste 2 entspricht hinsichtlich ihres Aufbaus und ihrer Bestandteile/Merkmale weitestgehend der Anputzleiste 2 aus Figur 1. Gleiche Elemente sind mit gleichen Bezugszeichen gekennzeichnet und werden zur Vermeidung von Wiederholungen nicht noch einmal erläutert.

Die Anputzleiste 2 aus Figur 3 unterscheidet sich von der Anputzleiste 2 aus Figur 1 hinsichtlich der Ausbildung des Aufnahmebereichs des entfernbaren Materialstreifens 38 sowie hinsichtlich der Halteposition der flexiblen Schutzlippe 36.

Anders als bei der Anputzleiste 2 aus Figur 1 liegt die flexible Schutzlippe 36 in ihrer Halteposition nicht in einem Aufnahmebereich, dessen Oberseite von der Unterseite des Expansionsstreifens 20 gebildet wird, sondern in einem Aufnahmebereich, der vollständig durch den entfernbaren Materialstreifen 38 gebildet wird.

Dafür verfügt der entfernbare Materialstreifen 38 über einen Aufnahmeabschnitt, der in Form einer waagerechten Tasche ausgebildet ist.

Der entfernbare Materialstreifen 38 umfasst, von rechts nach links gesehen ein Rastende 40, das parallel zu der Basiswand 6 verläuft und dessen äußeres Ende an dem Rastvorsprung 26 verrastet ist, eine Stufe 42 ungefähr auf Höhe von einem Drittel der Breite des Expansionsstreifens 20, einen demgegenüber nach unten zurückversetzten Anlegeabschnitt 44, eine zweite Stufe 46 auf Höhe des linken, inneren Endes des Anputzbereichs 16, wobei die zweite Stufe 46 mittels einer Materialbrücke 30 mit dem inneren Ende des Anputzbereich 16 und mit der streifenförmigen Schutzlasche 28 verbunden ist, und über den Greifabschnitt 48, der dem oben im einzelnen erläuterten Greifabschnitt 48 entspricht.

Zusätzlich verfügt der entfernbare Materialstreifen 38, links von der ersten Stufe 42, in Verlängerung des Rastendes 40, über einen oberen Endschenkel / Taschenbegrenzungsschenkel 52 von etwas geringerer Dicke als das Rastende 40. Dieser obere Endschenkel 52 erstreckt sich, im Auslieferungszustand der Anputzleiste 2, der in Figur 3(a) gezeigt ist, bis zum linken, inneren Ende des Expansionsstreifens 20.

Die flexible Schutzlippe 36 ist mit ihrem oberen, rückwärtigen Ende an der Stufe zwischen der Basiswand 6 und dem Abzugskantenende des Grundkörpers der Anputzleiste 2 angeordnet und insbesondere mit dem Grundkörper der Anputzleiste 2 ko- oder triextrudiert.

Die flexible Schutzlippe 36 erstreckt sich von dort nach unten und nach rechts in den Aufnahmebereich des flexiblen Materialstreifens 38 und liegt mit ihrer Unterseite auf dem unteren Aufnahmeabschnitt 44 an, ihre Spitze kann insbesondere an dem Taschenende bzw. der ersten Stufe 42 anliegen oder in einem geringfügigen Abstand dazu angeordnet sein.

Der Einbau/die Montage der Anputzleiste 2 entspricht dem oben Beschriebenen, was zur Vermeidung von Wiederholungen nicht noch einmal erläutert wird.

Beim Entfernen des entfernbaren Materialstreifens 38 wird dieser wiederum, unter Durchtrennen der Materialbrücke 30, in der Zeichnungsebene nach links, also nach innen herausbewegt, und der Expansionsstreifen 20 wird für die Expansion freigegeben, sodass er sich mit seiner Unterseite an der Außenfläche des Fensterrahmens anlegt, wie es in Figur 3(c) gezeigt ist.

Die flexible Schutzlippe 36 wird dabei von ihrer in Figur 3(a) gezeigten Halteposition in ihre in Figur 3(c) gezeigte Funktionsposition bewegt, indem sie zunächst nach innen aus dem Aufnahmebereich/der Tasche des Einsperrbereichs 38 herausgleitet und eine Richtungsumkehr von nach außen zu nach innen vollzieht, wie dies in Figur 3(b) gezeigt ist.

Dies kann dadurch unterstützt werden, indem die flexible Schutzlippe 36 an ihrer Spitze oder an einem Bereich nahe ihrer Spitze trennbar durch einen Materialabschnitt mit dem entfernbaren Materialstreifen 38, insbesondere im Bereich des Aufnahmebereichs/der Tasche verbunden ist, insbesondere leicht daran angebunden ist.

Diese trennbare Materialverbindung reisst, wie man sich das gut mit Bezug auf Figur 3(b) vorstellen kann, wenn ausgehend von der Position in Figur 3(b) der entfernbare Materialstreifen 38 weiter nach links gezogen wird.

Schließlich stellt sich die flexible Schutzlippe 36, nach vollständigem Entfernen des entfernbaren Materialstreifens 38, auf und nimmt ihre Funktionsposition ein, in der sie mit ihrer Spitze an der Außenfläche des Fensterrahmens 54 anliegt, wie dies in Figur 3(c) gut zu erkennen ist.

In Figur 4 ist die Anputzleiste 2 aus Figur 3 in einem Zwischenschritt des Herstellungsverfahrens gezeigt.

Dabei sind die streifenförmige Schutzlasche 38 und der entfernbare Materialstreifen 38 an der Materialbrücke 30 zu dem inneren Ende des Anputzbereich, insbesondere zu der inneren Putzabzugskante im Uhrzeigersinn geschwenkt.

In der in Figur 4 dargestellten Position wird der Grundkörper der Anputzleiste 2 mit Basisbereich 4, Anputzbereich 16, Fixierschenkel 8, Einputzschenkel 10 und mit der flexiblen Schutzlippe 36 zusammen mit der streifenförmigen Schutzlasche 38 und dem entfernbaren Materialstreifen 38 extrudiert.

Anschließend wird der Armierungsgewebe-Abschnitt 12 z.B. mittels einer Ultraschallverschweissung 14 an dem Einputzschenkel 10 befestigt. Der Zugang zu dem Aufnahmebereich 50 ist somit von unten her frei.

Im nächsten Verfahrensschritte erfolgt nun das Einbringen des Expansionsstreifens 20 von unten her in den Aufnahmeraum 50, der nach rechts hin von der Außenwand 34 und nach links hin von dem gestuften Übergang von der Basiswand 6 bis zur Putzabzugskante gebildet wird, und das Befestigen desselben, typischerweise durch Ankleben, an der Unterseite der Basiswand 6.

Nach Einbringen und Befestigen des Expansionsstreifens 20 wird nun der entfernbare Materialstreifen 38 zusammen mit der streifenförmigen Schutzlasche 28 gegen den Uhrzeigersinn in die in Figur 3(a) gezeigte Auslieferungsposition verschwenkt, unter Einführen der flexiblen Schutzlippe 36 in den Aufnahmebereich/die Tasche zwischen dem oberen Endschenkel 52 und dem Aufnahmeabschnitt 44, sowie unter Verrasten des Rastendes 40 gegenüber dem Rastvorsprung 26.

Für weitere Vorteile und Ausführungsformen wird auf den allgemeinen Beschreibungsteil verwiesen, diese werden zur Vermeidung von Wiederholungen nicht noch einmal erläutert.

### Bezugszeichenliste

- 2: Anputzleiste
- 4: Basisbereich
- 6: Basiswand
- 8: Fixierschenkel.
- 10: Einputzschenkel
- 12: Armierungsgewebeabschnitt
- 14: Ultraschall-Verschweissung
- 16: Anputzbereich
- 18: Materialbrücke/Rille
- 20: Expansionsstreifen
- 22: Klebestreifen
- 24: Steckverbindervorsprung
- 26: Rastvorsprung
- 28: streifenförmige Schutzlasche
- 30: weiche Materialbrücke
- 32: Abstandssteg
- 34: Außenwand
- 36: flexible Schutzlippe
- 38: entfernbarer Materialstreifen
- 40: Rastende
- 42: erste Stufe
- 44: Aufnahmeabschnitt
- 46: zweite Stufe
- 48: Greifabschnitt
- 50: Aufnahmeraum
- 52: oberer Endschenkel
- 54: Fenster- oder Türrahmen

## Patentansprüche

1. Anputzleiste (2) zur Anordnung an einem Gebäude-Übergang zwischen einem ersten Gebäude-Bauteil, insbesondere einem Fenster- oder Türrahmen (54), einer Fensterbank, einer Lisene, einem Balken oder einem Sockel, und einem zweiten Gebäude-Bauteil, insbesondere einer Wärmedämmung und/oder einer Putzschicht auf einer Wärmedämmung oder auf einer Gebäudewand;
aufweisend:
einen Basisbereich (4), wobei an der Rückseite des Basisbereichs (4) ein Expansionsstreifen (20) angeordnet ist;
wobei der Expansionsstreifen (20) eine im eingebauten Zustand der Anputzleiste (2) einem Betrachter zugewandte Innenseite und eine Außenseite aufweist;
wobei die Anputzleiste (2) weiterhin einen Anputzbereich und einen Einsperrbereich aufweist;
wobei der Einsperrbereich einen entfernbaren Materialstreifen (38) aufweist; und
wobei an der Rückseite der Anputzleiste (2) an einer Position inner von der Innenseite des Expansionsstreifens (20) eine flexible Schutzlippe (36) mit ihrem rückwärtigen Ende angeordnet ist;
dadurch gekennzeichent, dass
die flexible Schutzlippe (36) im Auslieferungszustand der Anputzleiste (2) durh den Einsperrbereich (38) in einer ersten Position gehalten wird, und die flexible Schutzlippe (36) so ausgebildet ist, dass sie sich, nach dem Entfernen des Einsperrbereichs (38) in eine zweite Position bewegt, zum Anliegen an dem ersten Gebäude-Bauteil; und
der Einsperrbereichs (38), insbesondere der entfernbare Materialstreifen, nicht nur die Funktion, den Expansionsstreifen (20) im Auslieferungszustand in seiner zusammengedrückten Position zu halten und nach Entfernen für die Expansion freizugeben, und es dem Expansionsstreifen (20) zu ermöglichen, sich an das erste Gebäude-Bauteil (54) anzulegen, sondern auch die Funktion erfüllt, die flexible Schutzlippe (36) im Auslieferungszustand der Anputzleiste (2) in einer ersten Position zu halten und es, nach Entfernen des Einsperrbereichs (38), der flexiben Schutzlippe (36) zu ermöglichen, dass sie sich in eine zweite Position bewegt, in der sie an dem ersten Gebäude-Bauteil (54) anliegt.

2. Anputzleiste (2) nach Anspruch 1,
wobei es sich bei der ersten Position der flexiblen Schutzlippe (36) um eine Halteposition und bei der zweiten Position der flexiblen Schutzlippe (36) um eine Funktionsposition handelt; und
wobei sich die zweite Position der flexiblen Schutzlippe (36) von deren erster Position unterscheidet.

3. Anputzleiste (2) nach Anspruch 1 oder 2,
wobei in der ersten Position der flexiblen Schutzlippe (36) der Endbereich der flexiblen Schutzlippe (36) zwischen dem Einsperrbereich (38) und dem Expansionsstreifen (20) angeordnet ist und sich im Wesentlichen nach außen, und/oder im Wesentlichen parallel zur Haupterstreckungsrichtung des Expansionsstreifens (20) oder einer Basiswand des Basisbereichs (4) erstreckt; und/oder
wobei in der ersten Position der flexiblen Schutzlippe (36) der Endbereich der flexiblen Schutzlippe (36) durch den Einsperrbereich (38) an den Expansionsstreifen (20), insbesondere in eine verrutschsichere Halteposition zwischen dem Einsperrbereich (38) und dem Expansionsstreifen (20) gedrückt wird, und an dem Einsperrbereich (38) sowie an dem Expansionsstreifen (20) anliegt; und/oder
wobei sich die flexible Schutzlippe (36), in der ersten Position, von ihrem rückwärtigen Ende aus, mit dem die flexible Schutzlippe (36) an dem Basisbereich (4) ansetzt, mit ihrem Endbereich nach außen erstreckt.

4. Anputzleiste (2) nach Anspruch 3,
wobei sich die flexible Schutzlippe (36), nach dem Entfernen des Einsperrbereichs (38), unter Vollzug einer Richtungsumkehr, von der ersten in die zweite Position bewegt, in der sie sich, von ihrem rückwärtigen Ende aus gesehen, mit ihrem Endbereich nach hinten und innen erstreckt, zum Anliegen an dem ersten Gebäude-Bauteil.

5. Anputzleiste (2) nach Anspruch 1 oder 2,
wobei in der ersten Position der flexiblen Schutzlippe (36) der Endbereich der flexiblen Schutzlippe (36) an einem Anliegeabschnitt oder an einem Aufnahmeabschnitt (44) des Einsperrbereichs (38) angeordnet ist und sich im Wesentlichen nach innen, und/oder im Wesentlichen parallel zur Haupterstreckungsrichtung des Expansionsstreifens (20) oder einer Basiswand des Basisbereichs (4) erstreckt; und/oder
wobei der Anliegeabschnitt oder der Aufnahmeabschnitt (44) des Einsperrbereichs (38) im Auslieferungszustand der Anputzleiste (2), bei welcher der Einsperrbereich (38) an der Anputzleiste (2) festgelegt ist, an einer Breitenposition angeordnet ist, die zwischen der Innenseite des Expansionsstreifens (20) und einer Verbindungsbrücke zu einer streifenförmigen Schutzlippe (36) liegt; und/oder
wobei sich die flexible Schutzlippe (36), in der ersten Position, von ihrem rückwärtigen Ende aus, mit dem die flexible Schutzlippe (36) an dem Basisbereich (4) ansetzt, mit ihrem Endbereich nach hinten und nach innen erstreckt, der Endbereich aber durch den Anliegeabschnitt oder den Aufnahmeabschnitt (44) des Einsperrbereichs (38) zusammengedrückt wird.

6. Anputzleiste (2) nach Anspruch 5,
wobei sich die flexible Schutzlippe (36), nach dem Entfernen des Einsperrbereichs (38), unter Ausdehnung des Endbereichs nach hinten, ohne Vollzug einer Richtungsumkehr, von der ersten in die zweite Position bewegt, zum Anliegen an dem ersten Gebäude-Bauteil.

7. Anputzleiste (2) nach Anspruch 1 oder 2,
wobei in der ersten Position der flexiblen Schutzlippe (36) der Endbereich der flexiblen Schutzlippe (36) in einem Aufnahmebereich des Einsperrbereichs (38) angeordnet ist und sich im Wesentlichen nach außen, und/oder im Wesentlichen parallel zur Haupterstreckungsrichtung des Expansionsstreifens (20) oder einer Basiswand des Basisbereichs (4) erstreckt; und/oder
wobei der Aufnahmebereich des Einsperrbereichs (38) ausgebildet ist als Tasche mit einer Erstreckungsrichtung nach außen und/oder im Wesentlichen parallel zur Haupterstreckungsrichtung des Expansionsstreifens (20) oder einer Basiswand des Basisbereichs (4), mit einer Einführöffnung, die im Auslieferungszustand der Anputzleiste (2), bei welcher der Einsperrbereich (38) an der Anputzleiste (2) festgelegt ist, an einer Breitenposition angeordnet ist, die in etwa der Position der Innenseite des Expansionsstreifens (20) entspricht.

8. Anputzleiste (2) nach Anspruch 7,
wobei sich die flexible Schutzlippe (36), nach dem Entfernen des Einsperrbereichs (38), unter Vollzug einer Richtungsumkehr, von der ersten in die zweite Position bewegt, in der sie sich, von ihrem rückwärtigen Ende aus gesehen, mit ihrem Endbereich nach hinten und innen erstreckt, zum Anliegen an dem ersten Gebäude-Bauteil; und/oder
wobei der Endbereich der flexible Schutzlippe (36) beim Entfernen des Einsperrbereichs (38) in Richtung nach innen zunächst aus dem Aufnahmebereich des Einsperrbereichs (38) herausgleitet, unter Vollzug einer Richtungsumkehr von nach außen zu nach innen, und sich danach unter Ausdehnung des Endbereichs nach hinten, in die zweite Position bewegt

9. Anputzleiste (2) nach einem der vorhergehenden Ansprüche,
wobei die flexible Schutzlippe (36), im Auslieferungszustand der Anputzleiste (2), mit ihrer Spitze mit dem Einsperrbereich (38) trennbar verbunden, insbesondere leicht angebunden ist; und/oder
wobei die flexible Schutzlippe (36) beim Entfernen des Einsperrbereichs (38) zunächst in die zweite Position bewegbar ist und danach diese trennbare Verbindung, insbesondere leichte Anbindung der flexiblen Schutzlippe (36) zu dem Einsperrbereich (38) auftrennbar ist.

10. Anputzleiste (2) nach einem der vorhergehenden Ansprüche,
wobei die flexible Schutzlippe (36) mit ihrem rückwärtigen Ende an einem Abschnitt des Basisbereichs (4) ansetzt, an einer Ansetzposition zwischen der Innenseite des Expansionsstreifens (20) und dem inneren Ende des Basisbereichs (4), insbesondere an einer dazwischen ausgebildeten Stufe.

11. Anputzleiste (2) nach einem der vorhergehenden Ansprüche,
wobei die Anputzleiste (2) an der Außenseite des Expansionsstreifens (20) eine Außenwand aufweist, die einen Aufnahmeraum (50) für den Expansionsstreifen (20) außenseitig begrenzt;
wobei der entfernbare Materialstreifen (38), in dem Auslieferungszustand der Anputzleiste (2), mit einem Rastvorsprung, der insbesondere an der Innenseite der Außenwand vorgesehen ist, verrastet ist; und/oder
wobei der entfernbare Materialstreifen (38) an der Unterseite des Basisbereichs (4), insbesondere an dem inneren Ende der Unterseite des Basisbereichs (4), anliegt oder damit verbunden oder daran verrastet ist; und/oder
wobei der entfernbare Materialstreifen (38) über eine Abbrech-Materialbrücke oder über eine Verbindungsbrücke (30) mit der Unterseite des Basisbereichs (4), insbesondere dem inneren Ende der Unterseite des Basisbereichs (4) verbunden ist.

12. Anputzleiste (2) nach einem der vorhergehenden Ansprüche,
wobei die Anputzleiste (2) im Auslieferungszustand eine streifenförmige Schutzlasche (28) aufweist, zur Befestigung einer Abdeckfolie an der Vorderseite davon, die insbesondere über eine Abbrech-Materialbrücke oder über eine Verbindungsbrücke (30) mit der Unterseite des Basisbereichs (4), insbesondere dem inneren Ende der Unterseite des Basisbereichs (4) verbunden ist, und/oder die insbesondere einen hinteren Abstandssteg aufweist;
wobei die Abbrech-Materialbrücke oder Verbindungsbrücke (30) als doppelte Abbrech-Materialbrücke oder Verbindungsbrücke ausgebildet ist, welche die Anputzleiste (2) und den entfernbaren Materialstreifen (38) mit der streifenförmigen Schutzlasche (28) verbindet; und/oder
wobei der entfernbare Materialstreifen (38) einen gestuften Verlauf hat; und wobei eine Stufe (52) an dem inneren Ende des Expansionsstreifens (20) angeordnet ist; und/oder
wobei der entfernbare Materialstreifen (38) einen über den Basisbereich (4) nach innen herausstehenden Greifabschnitt (48) aufweist, mittels dessen der entfernbare Materialstreifen (38) von dem restlichen Grundkörper der Anputzleiste (2) entfernt werden kann; und/oder
wobei der Greifabschnitt (48), von vorne gesehen, von der streifenförmigen Schutzlasche (28) verdeckt ist.

13. Gebäude-Übergang, aufweisend
ein erstes Gebäude-Bauteil, insbesondere einen Fenster- oder Türrahmen (54), eine Fensterbank, eine Lisene, einen Balken oder ein Sockel;
ein zweites Gebäude-Bauteil, insbesondere eine Wärmedämmung oder eine Putzschicht auf einer Wärmedämmung oder auf einer Gebäudewand; und
eine Anputzleiste (2) nach einem der vorhergehenden Ansprüche;
wobei die Anputzleiste (2) zwischen dem ersten Gebäude-Bauteil und dem zweiten Gebäude-Bauteil oder an dem ersten Gebäude-Bauteil und/oder dem zweiten Gebäude-Bauteil angeordnet ist, und insbesondere in einem Spalt zwischen dem ersten Gebäude-Bauteil und dem zweiten Gebäude-Bauteil angeordnet ist;
wobei der Basisbereich (4) der Anputzleiste (2) vor dem ersten Gebäude-Bauteil angeordnet ist;
wobei der Einsperrbereich (38) entfernt worden ist,
wobei sich der Expansionsstreifen (20) ausgedehnt hat und an der Vorderseite des ersten Gebäude-Bauteils anliegt;
wobei die flexible Schutzlippe (36) an der Vorderseite des ersten Gebäude-Bauteils anliegt und den Expansionsstreifen (20), von der Seite gesehen, verdeckt; und
wobei eine Putzschicht auf die Wärmedämmung oder die Gebäudewand aufgebracht ist, die sich bis zu dem Anputzbereich (16) der Anputzleiste (2) erstreckt.

14. Verfahren zum Anbringen einer Anputzleiste (2) an einem Gebäude-Übergang zwischen einem ersten Gebäude-Bauteil, insbesondere einem Fenster- oder Türrahmen (54), einer Fensterbank, einer Lisene, einem Balken oder einem Sockel; und einem zweiten Gebäude-Bauteil, insbesondere einer Wärmedämmung oder einer Putzschicht auf einer Wärmedämmung oder auf einer Gebäudewand; aufweisend die folgenden Schritte:
Positionieren einer Anputzleiste (2) nach einem der Ansprüche 1 bis 12 zwischen dem ersten Gebäude-Bauteil und dem zweiten Gebäude-Bauteil oder an dem ersten Gebäude-Bauteil und/oder dem zweiten Gebäude-Bauteil, und insbesondere in einem Spalt zwischen dem ersten Gebäude-Bauteil und dem zweiten Gebäude-Bauteil;
Aufbringen einer Putzschicht auf die Wärmedämmung oder auf die Gebäudewand bis zu dem Anputzbereich (16) der Anputzleiste (2); und
Entfernen des Einsperrbereichs (38) und dadurch:
Ausdehnen-Lassen des Expansionsstreifens (20), sodass dieser an der Vorderseite des ersten Gebäude-Bauteils anliegt, und
Anlegen-lassen der flexible Schutzlippe (36) an der Vorderseite des ersten Gebäude-Bauteils, unter Verdeckung des Expansionsstreifens (20), von der Seite gesehen.

15. Verfahren zum Herstellen einer Anputzleiste (2) nach einem der Ansprüche 1 bis 12, aufweisend die folgenden Verfahrensschritte:
Extrudieren, insbesondere Koextrudieren oder Mehrfachextrudieren des Grundkörpers der Anputzleiste (2) mitsamt streifenförmiger Schutzlasche (28), Einsperrbereich (38) und flexibler Schutzlippe (36);
Anordnen des Expansionsstreifens (20) an der Rückseite des Basisbereichs (4), ggf. unter Wegschwenken der streifenförmigen Schutzlasche (28) und des Einsperrbereichs (38);
Einschwenken des Einsperrbereichs (38), unter Verbringen der flexiblen Schutzlippe (36) in die erste Position und unter Halten des Expansionsstreifens (20) im komprimierten Zustand; und
Festlegen, insbesondere Verrasten des Einsperrbereichs (38) in der Einsperrposition.

## Claims

1. Plastering strip (2) for placement at a building transition between a first building component, in particular a window or door frame (54), a window sill, a pilaster strip, a beam or a plinth, and a second building component, in particular a thermal insulation and/or a plaster layer on a thermal insulation or on a building wall;
comprising:
a base area (4), wherein an expansion strip (20) is arranged on the rear side of the base area (4),
wherein the expansion strip (20) in the mounted state has an inner side facing a viewer and and outer side;
wherein the plastering strip (2) further comprises a plastering portion and a trapping portion;
wherein the trapping portion comprises a removable material strip;
wherein at the rear side of the plastering strip (2) at a position interior from the inner side of the expansion strip (20) a flexible protective lip (36) is arranged with its rear end;
**characterized in that**
the flexible protective lip (36) is held, in the delivery state of the plastering strip (2), by the trapping portion (38) in a first position, and the flexible protective lip (36) is configured such that it moves, after removal of the trapping portion (38) into a second position, for abutting the first building component; and
the flexible protective lip (36), in particular the removable material strip, does not only have the function to hold the expansion strip (20) in the delivery state in its compressed position and to release it for expansion after removal of the trapping portion (38), and to an able the expansion strip (20) to abut the first building component (54), but also fulfills the function, to hold the flexible protective lip (36) in the delivery state of the plastering strip (2) in a first position and to enable the flexible protective lip (36), after removal of the trapping portion (38) to move into a second position in which it abuts the first building component (54).

2. Plastering strip (2) according to claim 1,
wherein the first position of the flexible protective lip (36) is a holding position and the second position of the flexible protective lip (36) is a functional position; and
wherein the second position of the flexible protective lip (36) is different from its first position.

3. Plastering strip (2) according to claim 1 or 2,
wherein in the first position of the flexible protective lip (36) the end portion of the flexible protective lip (36) is arranged between the trapping portion (38) and the expansion strip (20) and generally extends outwards and/or generally extends parallel to the main extension direction of the expansion strip (20) or a base wall of the base area (4); and/or
wherein in the first position of the flexible protective lip (36) the end portion of the flexible protective lip (36) is pressed by the trapping portion (38) against the expansion strip (20), in particular into a anti-slip holding position between the trapping portion (38) and the expansion strip (20), and abuts the trapping portion (38) and the expansion strip (20); and/or
wherein, in the first position, the flexible protective lip (36) extends outwards from its rear end, with which the flexible protective lip (36) joins the base are (4), with its end portion.

4. Plastering strip (2) according to claim 3,
wherein the flexible protective lip (36), after removal of the trapping portion (38), moves from the first to the second position by performing a reversal of direction, in which, viewed from its rear end, it extends with its end portion to the rear and inwards to abut the first building component.

5. Plastering strip (2) according to claim 1 or 2,
wherein in the first position of the flexible protective lip (36) the end portion of the flexible protective lip (36) is arranged on a resting portion or on a receiving portion (44) of the trapping portion (38) and extends substantially inwards, and/or substantially parallel to the main extension direction of the expansion strip (20) or a base wall of the base area (4); and/or
wherein the resting portion or the receiving portion (44) of the trapping portion (38) is arranged in the delivery state of the plastering strip (2), in which the trapping portion (38) is fixed to the plastering strip (2), at a width position that lies between the inner side of the expansion strip (20) and a connecting bridge to a strip-shaped protective lip (36); and/or
wherein the flexible protective lip (36), in the first position, extends from its rear end, with which the flexible protective lip (36) attaches to the base area (4), backward and inward with its end portion, but the end portion is compressed by the resting portion or the receiving portion (44) of the trapping portion (38).

6. Plastering strip (2) according to claim 5,
wherein the flexible protective lip (36), after removal of the trapping portion (38), moves from the first to the second position, for abuttung the first building component, while the end portion extends backwards without reversing direction.

7. Plastering strip (2) according to claim 1 or 2,
wherein in the first position of the flexible protective lip (36), the end portion of the flexible protective lip (36) is arranged in a receiving portion of the trapping portion (38) and extends substantially outwards, and/or substantially parallel to the main extension direction of the expansion strip (20) or a base wall of the base area (4); and/or
wherein the receiving portion of the trapping portion (38) is configured as a pocket with an extension direction to the outside and/or substantially parallel to the main extension direction of the expansion strip (20) or a base wall of the base area (4), with an insertion opening which, in the delivery state of the plastering strip (2), in which the trapping portion (38) is fixed to the plastering strip (2), is arranged at a width position which corresponds approximately to the position of the inner side of the expansion strip (20).

8. Plastering strip (2) according to claim 7,
wherein the flexible protective lip (36), after removal of the trapping portion (38), moves from the first to the second position by performing a change of direction, in which, viewed from its rear end, it extends with its end portion to the rear and inwards to abut the first building component; and/or
wherein, when the trapping portion (38) is removed, the end portion of the flexible protective lip (36) first slides out of the receiving portion of the trapping portion (38) in a direction inwards, reversing its direction from outwards to inwards, and then moves into the second position, while the end portion extends backwards.

9. Plastering strip (2) according to one of the preceding claims,
wherein the flexible protective lip (36), in the delivery state of the plastering strip (2), is detachably connected to the trapping portion (38) at its tip, in particular being lightly attached; and/or
wherein, when the trapping portion (38) is removed, the flexible protective lip (36) is first movable into the second position and then this detachable connection, in particular the light attachment of the flexible protective lip (36) to the trapping portion (38), can be separated.

10. Plastering strip (2) according to any one of the preceding claims,
wherein the flexible protective lip (36) attaches with its rear end a section of the base area (4) at an attachment position between the inner side of the expansion strip (20) and the inner end of the base area (4), in particular at a step formed between them.

11. Plastering strip (2) according to any one of the preceding claims,
wherein the plastering strip (2) has an outer wall on the outer side of the expansion strip (20) that limits a receiving space (50) for the expansion strip (20) at an outer side;
wherein the removable material strip (38), in the delivery state of the plastering strip (2), is engaged by a locking projection, which is provided in particular on the inner side of the outer wall; and/or
wherein the removable material strip (38) rests against, is connected to, or is engaged with the underside of the base area (4), in particular at the inner end of the underside of the base area (4); and/or
wherein the removable material strip (38) is connected to the underside of the base area (4), in particular at the inner end of the underside of the base area (4), via a break-off material bridge or via a connecting bridge (30).

12. Plastering strip (2) according to one of the preceding claims,
wherein the plastering strip (2) in its delivery state has a strip-shaped protective flap (28) for attaching a cover film to its front side, which is connected in particular via a break-off material bridge or via a connecting bridge (30) to the underside of the base area (4), in particular to the inner end of the underside of the base area (4), and/or which in particular has a rear spacer bar;
wherein the break-off material bridge or connecting bridge (30) is configured as a double break-off material bridge or connecting bridge, which connects the plastering strip (2) and the removable material strip (38) to the strip-shaped protective flap (28); and/or
wherein the removable material strip (38) has a stepped profile; and wherein a step (52) is arranged at the inner end of the expansion strip (20); and/or
wherein the removable material strip (38) has a gripping section (48) projecting inwards beyond the base area (4), by means of which the removable material strip (38) can be removed from the remaining base body of the plastering strip (2); and/or
wherein the gripping section (48), viewed from the front, is concealed by the strip-shaped protective flap (28).

13. Building transition comprising
a first building component, in particular a window or door frame (54), a window sill, a pilaster, a beam, or a plinth;
a second building component, in particular thermal insulation or a plaster layer on thermal insulation or on a building wall; and
a plastering strip (2) according to any one of the preceding claims;
wherein the plastering strip (2) is arranged between the first building component and the second building component or on the first building component and/or the second building component, and in particular is arranged in a gap between the first building component and the second building component;
wherein the base area (4) of the plastering strip (2) is arranged in front of the first building component;
wherein the trapping portion (38) has been removed;
wherein the expansion strip (20) has expanded and abuts the front of the first building component;
wherein the flexible protective lip (36) abuts the front of the first building component and conceals the expansion strip (20) when viewed from the side; and
wherein a plaster layer is applied to the thermal insulation or the building wall, extending to the plastering portion (16) of the plastering strip (2).

14. Method for attaching a plastering strip (2) to a building transition between a first building component, in particular a window or door frame (54), a window sill, a pilaster, a beam or a plinth; and a second building component, in particular thermal insulation or a plaster layer on thermal insulation or on a building wall; comprising the following steps:
positioning a plastering strip (2) according to any one of claims 1 to 12 between the first building component and the second building component or on the first building component and/or the second building component, and in particular in a gap between the first building component and the second building component;
applying a plaster layer to the thermal insulation or to the building wall up to the plastering portion (16) of the plastering strip (2); and
removing the trapping portion (38) and thereby:
expanding the expansion strip (20) so that it abuts the front of the first building component, and
abutting the flexible protective lip (36) to the front of the first building component, covering the expansion strip (20), as seen from the side.

15. Method for manufacturing a plastering strip (2) according to any one of claims 1 to 12, comprising the following process steps:
extruding, in particular co-extruding or multiple extruding, the base body of the plastering strip (2) together with the strip-shaped protective flap (28), the trapping portion (38), and the flexible protective lip (36);
arranging the expansion strip (20) on the rear side of the base area (4), optionally pivoting away the strip-shaped protective flap (28) and the trapping portion (38);
pivoting the trapping portion (38), moving the flexible protective lip (36) into the first position and holding the expansion strip (20) in the compressed state; and
fixing, in particular trapping, the trapping portion (38) in the trapped position.

## Revendications

1. Baguette à crépissage (2) destinée à être agencée à une transition de bâtiment entre un premier composant de construction de bâtiment, en particulier à un encadrement de fenêtre ou de porte (54), à un rebord de fenêtre, à une lésène, à une poutre ou à un socle, et un deuxième composant de construction de bâtiment, en particulier à une isolation thermique et/ou une à couche de crépi sur une isolation thermique ou sur un mur de bâtiment;
comportant :
une zone de base (4), cependant que, sur la face arrière de la zone de base (4), un ruban d'expansion (20) est agencé;
cependant que le ruban d'expansion (20) présente, à l'état installé de la baguette à crépissage (2), une face intérieure tournée vers l'observateur, et une face extérieure;
cependant que la baguette à crépissage (2) présente en outre une zone de crépissage et une zone d'emprisonnement:
cependant que la zone d'emprisonnement comporte un ruban de matière (38) pouvant être enlevé;
et
cependant que, sur la face arrière de la baguette à crépissage (2), à une position intérieure par rapport à la face intérieure du ruban d'expansion (20), un lèvre flexible de protection (36) est agencée par son extrémité arrière;
**caractérisée en ce que**
la lèvre flexible de protection (36) est, à l'état de livraison de la baguette à crépissage (2), maintenue par la zone d'emprisonnement (38) dans une première position, et la lèvre flexible de protection (36) est réalisée de telle façon que, après enlèvement de la zone d'emprisonnement (38), elle se déplace jusqu'à une deuxième position pour être ajustée contre le premier composant de construction de bâtiment; et
la zone d'emprisonnement (38), en particulier le ruban de matière pouvant être enlevé, ne remplit pas seulement la fonction de maintenir le ruban d'expansion (20) à l'état de livraison dans sa position comprimée et de le libérer pour l'expansion après enlèvement, et de permettre au ruban d'expansion (20) de s'ajuster contre le premier composant de construction de bâtiment (54), mais remplit aussi la fonction de de maintenir la lèvre flexible de protection (36), à l'état de livraison de la baguette à crépissage (2), dans une première position, et de, après enlèvement de la zone d'emprisonnement (38), permettre à la lèvre flexible de protection (36) de se déplacer jusqu'à une deuxième position dans laquelle elle est ajustée contre le premier composant (54) de construction de bâtiment.

2. Baguette à crépissage (2) selon la revendication 1,
cependant que la première position de la lèvre flexible de protection (36) consiste en une position de maintien et que la deuxième position de la lèvre flexible de protection (36) consiste en une position de fonction; et
cependant que la deuxième position de la lèvre flexible de protection (36) se différencie de sa première position.

3. Baguette à crépissage (2) selon la revendication 1 ou 2,
cependant que, dans la première position de la lèvre flexible de protection (36), la zone d'extrémité de la lèvre flexible de protection (36) est agencée entre la zone d'emprisonnement (38) et le ruban d'expansion (20) et se dilate essentiellement vers l'extérieur et/ou essentiellement parallèlement à la direction principale d'étendue du ruban d'expansion (20) ou d'un mur de base de la zone de base (4); et/ou
cependant que, dans la première position de la lèvre flexible de protection (36), la zone d'extrémité de la lèvre flexible de protection (36) est pressée par la zone d'emprisonnement (38) contre le ruban d'expansion (20), en particulier jusqu'à une position de maintien sans glissement entre la zone d'emprisonnement (38) et le ruban d'expansion (20), et est ajustée contre la zone d'emprisonnement (38) ainsi que contre le ruban d'expansion (20); et/ou
cependant que la lèvre flexible de protection (36), dans la première position, depuis son extrémité arrière par laquelle la lèvre flexible de protection (36) prend départ à la zone de base (4), s'étend par sa zone d'extrémité vers l'extérieur.

4. Baguette à crépissage (2) selon la revendication 3,
cependant que la lèvre flexible de protection (36), après enlèvement de la zone d'emprisonnement (38), en effectuant un inversement de direction, se déplace de la première vers la deuxième position dans laquelle elle s'étend, vue depuis son extrémité arrière, par sa zone d'extrémité vers l'arrière et l'intérieur, pour venir s'ajuster contre le premier composant de construction de bâtiment.

5. Baguette à crépissage (2) selon la revendication 1 ou 2,
cependant que, dans la première position de la lèvre flexible de protection (36), la zone d'extrémité de la lèvre flexible de protection (36) est agencée à une section d'ajustement ou à une section de logement (44) de la zone d'emprisonnement (38) et s"étend essentiellement vers l'intérieur, et/ou essentiellement parallèlement à la direction principale d'étendue du ruban d'expansion (20) ou d'un mur de base de la zone de base (4); et/ou
cependant que la section d'ajustement ou la section de logement (44) de la zone d'emprisonnement (38) est, à l'état de livraison de la baguette à crépissage (2) dans laquelle la zone d'emprisonnement (38) à la baguette à crépissage (2) est fixée, agencée à une position large qui se situe entre la face intérieure du ruban d'expansion (20) et un pont de liaison avec une lèvre de protection (36) en ruban. et/ou
cependant que la lèvre flexible de protection (36), dans la première position, depuis son extrémité arrière par laquelle la lèvre flexible de protection (36) prend départ à la zone de base (4), s'étend par sa zone d'extrémité vers l'arrière et vers l'intérieur, mais la zone d'extrémité est comprimée par la section d'ajustement ou la section de logement (44) de la zone d'emprisonnement (38).

6. Baguette à crépissage (2) selon la revendication 5,
cependant que la lèvre flexible de protection (36), après enlèvement de la zone d'emprisonnement (38), la zone d'extrémité s'étendant vers l'arrière sans qu'un inversement de direction ne soit effectué, se déplace de la première vers la deuxième position pour venir s'ajuster contre le premier composant de construction de bâtiment.

7. Baguette à crépissage (2) selon la revendication 1 ou 2,
cependant que, dans la première position de la lèvre flexible de protection (36), la zone d'extrémité de la lèvre flexible de protection (36) est agencée dans une zone de logement de la zone d'emprisonnement (38) et s'étend essentiellement vers l'extérieur et/ou essentiellement parallèlement à la direction principale d'étendue du ruban d'expansion (20) ou d'un mur de base de la zone de base (4); et/ou
cependant que la zone de logement de la zone d'emprisonnement (38) est réalisée sous forme de poche ayant une direction d'étendue vers l'extérieur et/ou essentiellement parallèle à la direction principale d'étendue du ruban d'expansion (20) ou d'un mur de base de la zone de base (4), avec une ouverture d'introduction qui, à l'état de livraison de la baguette à crépissage (2) dans laquelle la zone d'emprisonnement (38) à la baguette à crépissage (2) est fixée, est agencée à une position large qui correspond approximativement à la position de la face intérieure du ruban d'expansion (20).

8. Baguette à crépissage (2) selon la revendication 7,
cependant que la lèvre flexible de protection (36), après enlèvement de la zone d'emprisonnement (38), en effectuant un inversement de direction, se déplace de la première vers la deuxième position dans laquelle elle s'étend, vue depuis son extrémité arrière, par sa zone d'extrémité vers l'arrière et l'intérieur, pour venir s'ajuster contre le premier composant de construction de bâtiment; et/ou
cependant que la zone d'extrémité de la lèvre flexible de protection (36), lors de l'enlèvement de la zone d'emprisonnement (38), glisse tout d'abord hors de la zone de logement de la zone d'emprisonnement (38) en direction de l'intérieur, en effectuant un inversement de direction de vers l'extérieur à vers l'intérieur, et se déplace ensuite jusque dans la deuxième position, la zone d'extrémité s'étendant vers l'arrière.

9. Baguette à crépissage (2) selon une des revendications précédentes,
cependant que la lèvre flexible de protection (36), à l'état de livraison de la baguette à crépissage (2), est reliée de manière séparable par sa pointe avec la zone d'emprisonnement (38), en particulier légèrement attachée; et/ou
cependant que la lèvre flexible de protection (36), lors de l'enlèvement de la zone d'emprisonnement (38), peut tout d'abord être déplacée jusque dans la deuxième position, et ensuite cette attache séparable, en particulier légère attache de la lèvre flexible de protection (36) à la zone d'emprisonnement (38), peut être séparée.

10. Baguette à crépissage (2) selon une des revendications précédentes,
cependant que la lèvre flexible de protection (36) prend départ par son extrémité arrière à une section de la zone de base (4), à une position de départ située entre la face intérieure du ruban d'expansion (20) et l'extrémité intérieure de la zone de base (4), en particulier à un cran réalisé entre elles.

11. Baguette à crépissage (2) selon une des revendications précédentes,
cependant que la baguette à crépissage (2) présente à la face extérieure du ruban d'expansion (20) une paroi externe qui limite côté extérieur un espace de logement (50) pour le ruban d'expansion (20);
cependant que le ruban de matière (38) pouvant être enlevé, à l'état de livraison de la baguette à crépissage (2), est encliqueté avec un cran d'encliquetage qui est en particulier prévu à la face intérieure de la paroi extérieure; et/ou
cependant que le ruban de matière (38) pouvant être enlevé est ajusté contre la face inférieure de la zone de base (4), en particulier contre l'extrémité intérieure de la face inférieure de la zone de base (4), ou y est relié ou encliqueté; et/ou
cependant que le ruban de matière (38) pouvant être enlevé est, par l'intermédiaire d'un pont de matière destiné à la rupture ou par l'intermédiaire d'un pont de liaison (30), relié à la face inférieure de la zone de base (4), en particulier à l'extrémité intérieure de la face inférieure de la zone de base (4).

12. Baguette à crépissage (2) selon une des revendications précédentes,
cependant que la baguette à crépissage (2) présente, à l'état de livraison, pour la fixation d'un film de recouvrement à sa face antérieure, une languette de protection (28) en forme de ruban qui, en particulier par l'intermédiaire d'un pont de matière destiné à la rupture ou par l'intermédiaire d'un pont de liaison (30), est reliée à la face inférieure de la zone de base (4), en particulier à l'extrémité intérieure de la face inférieure de la zone de base (4), et/ou qui présente en particulier une patte arrière d'espacement;
cependant que le pont de matière destiné à la rupture ou le pont de liaison (30) sont réalisés sous forme de double pont destiné à la rupture ou pont de liaison, lequel relie avec la languette de protection (28) en forme de ruban la baguette à crépissage (2) et le ruban de matière (38) pouvant être enlevé; et/ou
cependant que le ruban de matière (38) pouvant être enlevé a un tracé à crans, et cependant qu'un cran (52) est agencé à l'extrémité intérieure du ruban d'expansion (20); et/ou
cependant que le ruban de matière (38) pouvant être enlevé présente une section de préhension (48) faisant saillie vers l'intérieur au-delà de la zone de base (4), au moyen de laquelle le ruban de matière (38) pouvant être enlevé peut être enlevé du reste du corps de base de la baguette à crépissage (2); et/ou
cependant que la section de préhension (48), vue de face, est recouverte par languette de protection (28) en forme de ruban.

13. Transition de bâtiment comportant
un premier composant de construction de bâtiment, en particulier un encadrement de fenêtre ou de porte (54), un rebord de fenêtre, une lésène, une poutre ou un socle;
un deuxième composant de construction de bâtiment, en particulier une isolation thermique et/ou une couche de crépi sur une isolation thermique ou sur un mur de bâtiment; et
une baguette à crépissage (2) selon une des revendications précédentes;
cependant que la baguette à crépissage (2) est agencée entre le premier composant de construction de bâtiment et le deuxième composant de construction de bâtiment ou au premier composant de construction de bâtiment et/ou au deuxième composant de construction de bâtiment, et est en particulier agencée dans une fente entre le premier composant de construction de bâtiment et le deuxième composant de construction de bâtiment:
cependant que la zone de base (4) de la baguette à crépissage (2) est agencée devant le premier composant de construction de bâtiment;
cependant que la zone d'emprisonnement (38) a été enlevée,
cependant que le ruban d'expansion (20) s'est dilaté et est ajusté contre la face avant du premier composant de construction de bâtiment;
cependant que la lèvre flexible de protection (36) est ajustée contre la face avant du premier composant de construction de bâtiment et, vue latéralement, recouvre le ruban d'expansion (20); et
cependant qu'une couche de crépi est appliquée sur l'isolation thermique ou le mur de bâtiment, laquelle s'étend jusqu'à la zone de crépissage (16) de la baguette à crépissage (2).

14. Procédé de placement d'une baguette à crépissage (2) à une transition de bâtiment entre un premier composant de construction de bâtiment, en particulier un encadrement de fenêtre ou de porte (54), un rebord de fenêtre, une lésène, une poutre ou un socle; et un deuxième composant de construction de bâtiment, en particulier une isolation thermique ou une couche de crépi sur une isolation thermique ou sur un mur de bâtiment; comportant les étapes suivantes:
positionner une baguette à crépissage (2) selon une des revendications de 1 à 12 entre le premier composant de construction de bâtiment et le deuxième composant de construction de bâtiment ou au premier composant de construction de bâtiment et/ou au deuxième composant de construction de bâtiment, et en particulier dans une fente située entre le premier composant de construction de bâtiment et le deuxième composant de construction de bâtiment;
appliquer une couche de crépi sur l'isolation thermique ou sur le mur de bâtiment jusqu'à la zone de crépissage (16) de la baguette à crépissage (2); et
enlever la zone d'emprisonnement (38), et par cela:
laisser se dilater le ruban d'expansion (20) de telle manière qu'il s'ajuste contre la face avant du premier composant de construction de bâtiment, et
laisser s'ajuster la lèvre flexible de protection (36) contre la face avant du premier composant de construction de bâtiment, cette dernière recouvrant le ruban d'expansion (20) en vue latérale.

15. Procédé de fabrication d'une baguette à crépissage (2) selon une des revendications de 1 à 12, comportant les étapes suivantes:
extruder, en particulier coextruder ou extruder de façon multiple le corps de base de la baguette à crépissage (2) ainsi que la languette de protection (28) en forme de ruban, la zone d'emprisonnement (38) et la lèvre flexible de protection (36);
agencer le ruban d'expansion (20) à la face arrière de la zone de base (4), éventuellement en dégageant par basculement la languette de protection (28) en forme de ruban et la zone d'emprisonnement (38);
faire pivoter par basculement la zone d'emprisonnement (38) en amenant la lèvre flexible de protection (36) dans la première position et en maintenant le le ruban d'expansion (20) à l'état comprimé; et
fixer, en particulier encliqueter la zone d'emprisonnement (38) dans la position d'emprisonnement.
